# EUROPÄISCHE PATENTANMELDUNG

(11) **EP 4 556 425 A1**
(43) Veröffentlichungstag der Anmeldung: **21.05.2025**
(21) Anmeldenummer: 24212939.3
(22) Anmeldetag: 14.11.2024
(51) Int. Cl.: B66C 1/18, B66C 1/12, G09F 3/02, G09F 3/14

(54) **ANSCHLAG- ODER ZURRMITTEL**

(30) Priorität: 15.11.2023 DE 202023002389 U
(71) Anmelder: Span Set Gesellschaft für Transportsysteme und technische Bänder mit beschränkter Haftung & Co. Kommanditgesellschaft, 52531 Übach-Palenberg (DE)
(72) Erfinder: Schüller, Lukas, 52511 Geilenkirchen (DE)
(74) Vertreter: Taubert, Diana

(57) **Zusammenfassung**

Die Erfindung betrifft ein biegeschlaffes textiles Anschlag- oder Zurrmittel (1), insbesondere eine Rundschlinge mit einer ersten Informationsvorrichtung (2) mit einem ersten Informationsbereich (3) und einer zweiten Informationsvorrichtung (5) mit einem zweiten Informationsbereich (6), der visuell verdeckt ist.

## Beschreibung

Die Erfindung betrifft ein biegeschlaffes textiles Anschlag- oder Zurrmittel, insbesondere eine Rundschlinge mit einer Informationsvorrichtung.

Biegeschlaffe textile Anschlag- oder Zurrmittel, insbesondere Rundschlingen, aber auch Hebebänder, sind insbesondere für den Einsatz in sicherheitsrelevanten Bereichen, so zum Heben von Lasten, vorgesehen. Sie unterliegen regelmäßig einer bestimmten Normierung, sodass sie mit Informationsvorrichtungen, insbesondere Etiketten, versehen sind. Derartige Informationsvorrichtungen sind unter anderem bekannt aus der DE 10 2006 029 090 A1 und der DE 10 2011 012 393 A1. Sie sind beispielhaft bei Rundschlingen an einer Schlauchhülle oder einer Manschette oder bei Hebebändern direkt an diesen einseitig festgelegt und weisen stets ein freies Ende auf.

Es hat sich gezeigt, dass die bekannten Informationsvorrichtungen, so Etiketten, welche einseitig angelegt sind, zum Ausfleddern und Abreißen neigen. Auch wenn sie, wie bei den Lösungen gemäß der DE 10 2006 029 090 A1 und der DE 10 2011 012 393 A1 in einer Hülle gesichert sind und zum Ablesen aus dieser herausbewegbar sind, besteht die Gefahr des Knickens oder einer Faltenbildung beim Wiedereinführen oder bei einer mechanischen Beanspruchung der hüllenartigen Gebilde.

Biegeschlaffe textile Anschlag- oder Zurrmittel, insbesondere Rundschlingen, sind ablegereif, sobald die Informationsvorrichtung abgerissen oder unleserlich ist, wobei bei ungesicherten Informationsvorrichtungen eine höhere Gefahr der Beschädigung oder eines Abreißens besteht als wenn diese von einem hüllenartige Gebilde umgeben sind.

Jedoch kann es auch bei einer Informationsvorrichtung in einem hüllenartigen Gebilde zur Beschädigung des hüllenartigen Gebildes und damit der Informationsvorrichtung kommen, wodurch ebenfalls eine Ablegereife eintritt.

Zudem ist die Verwendung von hüllenartigen Gebilden kostenaufwändiger. Des Weiteren ist es in diesem Fall nur möglich, nach einem Herausziehen Kenntnis von den auf einer Informationsvorrichtung angegebenen Informationen zu erlangen. Es ist somit ein Arbeitsvorgang notwendig, der bei Informationsvorrichtungen ohne Umhüllung entfällt.

Die Aufgabe der Erfindung besteht demgemäß darin, ein biegeschlaffes textiles Anschlag- oder Zurrmittel mit einer Informationsvorrichtung bereitzustellen, das gegenüber den vorhandenen Anschlag- oder Zurrmitteln optimiert ist.

Diese Aufgabe wird erfindungsgemäß durch ein biegeschlaffes textiles Anschlag- oder Zurrmittel mit den Merkmalen des Hauptanspruchs 1 gelöst, wobei die Unteransprüche weitere erfindungsgemäße Ausgestaltungsvarianten dieser Lösungen beinhalten.

Danach weist ein biegeschlaffes textiles Anschlag- oder Zurrmittel eine erste Informationsvorrichtung auf, in Form eines textilen Flächenabschnitts oder Folienabschnitts, auch genannt Label, mit einem Informationsbereich, der auf einer geeigneten Fläche der Informationsvorrichtung angeordnet ist. Die erste Informationsvorrichtung ist einseitig, vorzugsweise an ihrer Kurzseite, an einer äußeren Fläche des biegeschlaffen textilen Anschlag- oder Zurrmittels unverlierbar angeordnet. Sie ist beispielhaft vernäht. Der Informationsbereich ist dabei sichtbar. Ferner ist eine weitere Informationsvorrichtung mit einem weiteren Informationsbereich vorgesehen, welche ebenfalls einseitig an der äußeren Fläche des biegeschlaffen textilen Anschlag- oder Zurrmittels unverlierbar angeordnet, beispielhaft vernäht, ist, wobei die weitere Informationsvorrichtung derart reversibel an dem biegeschlaffen textilen Anschlag- oder Zurrmittel festgelegt ist, dass der weitere Informationsbereich visuell verdeckt und somit nicht sichtbar ist.

Im Rahmen der Erfindung ist die weitere Informationsvorrichtung vorzugsweise umgelegt, sodass der weitere Informationsbereich verdeckt ist. Dies ist bei den bekannten Etiketten leicht möglich, da sie aufgrund ihrer folienartigen oder gewebeartigen Ausgestaltung leicht verformbar und somit auch biegbar sind.

Vorzugsweise, aber nicht erfindungsnotwendig ist die weitere Informationsvorrichtung mittels einer Arretierungsnaht oder mittels einer Verschlussvorrichtung, so zum Beispiel ein Klettverschluss, reversibel an dem biegeschlaffen textilen Anschlag- oder Zurrmittel festgelegt.

Die Anordnung der Arretierungsnaht oder die Anordnung der Verschlussvorrichtung muss so gewählt sein, dass die weitere Informationsvorrichtung sicher arretiert ist und der weitere Informationsbereich visuell sicher verdeckt ist, damit der weitere Informationsbereich geschützt ist.

Die Anordnung der Arretierungsnaht oder die Anordnung der Verschlussvorrichtung ist beispielhaft und nicht erfindungsnotwendig an einem freien Ende der weiteren Informationsvorrichtung oder parallel verschoben zu einer Langseite der weiteren Informationsvorrichtung gelegen, vorzugsweise parallel verschoben zu einer Langseite der weiteren Informationsvorrichtung und mittig angeordnet.

Weiterhin kann vorgesehen sein, dass die Arretierungsnaht perforiert ist. Die Arretierungsnaht kann durch die Perforierung leichter zerstört werden. Wenn der weitere Informationsbereich bei Verlust oder Beschädigung des ersten Informationsbereichs der ersten Informationsvorrichtung nutzbar gemacht werden soll, muss vorab die Arretierungsnaht geöffnet werden. Die Perforierung erleichtet diesen Vorgang.

Die Anordnung der weiteren Informationsvorrichtung kann an unterschiedlichen Stellen an dem biegeschlaffen textilen Anschlag- oder Zurrmittel erfolgen, die gemäß der jeweiligen Norm dafür geeignet sind.

Dabei kann die weitere Informationsvorrichtung in einem definierten Abstand zur ersten Informationsvorrichtung an der äußeren Fläche des biegeschlaffen textilen Anschlag- oder Zurrmittels unverlierbar angeordnet sein. Der definierte Abstand ist dabei so bemessen, dass die Gefahr einer gemeinsamen Beschädigung der ersten und der zweiten Informationsvorrichtung reduziert ist. Vorzugsweise ist der definierte Abstand so bestimmt, dass die weitere Informationsvorrichtung der ersten Informationsvorrichtung gegenüberliegend angeordnet ist.

Um zusätzliche Nähte einzusparen, sind in einer vorzugsweisen Ausgestaltung die erste Informationsvorrichtung und die weitere Informationsvorrichtung durch eine Verbindungsnaht des biegeschlaffen textilen Anschlag- oder Zurrmittels an diesem unverlierbar angeordnet. Dies spart Kosten bei der Fertigung.

Im Rahmen einer weiteren Variante der Erfindung weist das biegeschlaffe textile Anschlag- oder Zurrmittel ebenfalls die erste Informationsvorrichtung mit einem Informationsbereich, wie vorab beschrieben, auf. Die erste Informationsvorrichtung ist ebenfalls einseitig an der äußeren Fläche des biegeschlaffen textilen Anschlag- oder Zurrmittels unverlierbar angeordnet, wobei der Informationsbereich ebenfalls sichtbar ist. Die weitere Informationsvorrichtung mit dem weiteren Informationsbereich ist gleichsam einseitig an der äußeren Fläche des biegeschlaffen textilen Anschlag- oder Zurrmittels unverlierbar angeordnet. In dieser Variante sind jedoch die erste und die weitere Informationsvorrichtung mittels ein und derselben Verbindung, zum Beispiel eine gemeinsame Naht, einseitig an einer äußeren Fläche des biegeschlaffen textilen Anschlag- oder Zurrmittels unverlierbar festgelegt.

Die weitere Informationsvorrichtung ist jedoch unter der ersten Informationsvorrichtung angeordnet, sodass die erste Informationsvorrichtung die weitere Informationsvorrichtung verdeckt. Die erste Informationsvorrichtung überragt dabei, beispielhaft an ihrem freien Ende, die weitere Informationsvorrichtung und ist an dem überragenden Bereich an dem biegeschlaffen textilen Anschlag- oder Zurrmittel reversibel festgelegt.

Die zweite Informationsvorrichtung ist wegen ihrer Verdeckung besser geschützt und nicht sichtbar. Wenn die erste Informationsvorrichtung beschädigt ist, es sind zum Beispiel die auf dem ersten Informationsbereich sichtbaren Informationen durch Abrieb nicht mehr lesbar, kann die reversible Festlegung der ersten Informationsvorrichtung, so zum Beispiel auch hier mittels einer perforierten Naht, gelöst und die erste Informationsvorrichtung von dem biegeschlaffen textilen Anschlag- oder Zurrmittel abgetrennt werden. Die sodann sichtbare unbeschädigte weitere Informationsvorrichtung gewährt eine Weiternutzung des biegeschlaffen textilen Anschlag- oder Zurrmittels, welches ansonsten wegen der Normierung hätte nicht mehr benutzt werden dürfen.

Durch die erfindungsgemäße Lösung wird ein biegeschlaffes textiles Anschlag- oder Zurrmittel bereitgestellt, bei dem ein hüllenartiges Gebilde entfällt und das somit kostengünstiger ist. Denn die weitere Informationsvorrichtung ist günstiger als der Einsatz eines hüllenartigen Gebildes, welches selbst nur eine Informationsvorrichtung, so zum Beispiel ein Etikett, enthält und bei dem eine Ablegereife auch dann eintritt, wenn diese eine Informationsvorrichtung beschädigt ist.

Im Sinne der Erfindung sind die erste Informationsvorrichtung und somit auch die weitere Informationsvorrichtung ein- oder mehrstückig ausgebildet. Sie können im Sinne der Erfindung auch aus mehreren Teilen, so mehreren Teiletiketten, bestehen, die jeweils separate Informationsbereiche besitzen. Bei mehreren weiteren Informationsvorrichtungen können im Rahmen der Erfindung für jedes Teilstück je ein Verbindungselement oder je eine Arretierungsnaht zum Einsatz kommen. Dies ist im Rahmen der Erfindung unter dem Begriff der einen Arretierungsnaht oder der einen Verschlussvorrichtung auch zu verstehen.

Die Erfindung wird nachfolgend anhand eines Ausführungsbeispiels unter Bezugnahme auf die Figur weiter erläutert. Dabei ergeben sich weitere Vorteile, Merkmale und Ausgestaltungen der Erfindung.

Es zeigt:
**Fig. 1** eine schematische Darstellung eines Ausschnitts einer Rundschlinge in Schrägperspektive,
**Fig. 2** eine schematische Darstellung eines Ausschnitts einer Rundschlinge in Seitenansicht.

In den **Fig. 1** und **2** weist ein erfindungsgemäßes biegeschlaffes textiles Anschlag- oder Zurrmittel **1**, im Ausführungsbeispiel eine Rundschlinge, eine erste Informationsvorrichtung **2** mit einem Informationsbereich **3** auf. Die erste Informationsvorrichtung **2** ist einseitig an einer äußeren Fläche **4** der Rundschlinge unverlierbar angeordnet, so mit dieser vernäht. Der Informationsbereich **3 ist** für einen Nutzer sichtbar und Informationen betreffend die Rundschlinge können so vom Nutzer leicht erfasst werden. Ebenfalls verfügt die Rundschlinge als biegeschlaffes textiles Anschlag- oder Zurrmittel **1** über eine weitere Informationsvorrichtung **5** mit einem weiteren Informationsbereich **6.** Die weitere Informationsvorrichtung **5** ist ebenfalls einseitig an der äußeren Fläche **4** der Rundschlinge unverlierbar angeordnet und ebenfalls mit dieser vernäht, jedoch gegenüberliegend der ersten Informationsvorrichtung **2** belegen. Dabei ist die weitere Informationsvorrichtung **5** derart reversibel an der Rundschlinge festgelegt, dass der weitere Informationsbereich **6** visuell verdeckt ist, indem die weitere Informationsvorrichtung **5** umgelegt ist. Die so umgelegte weitere Informationsvorrichtung **5** ist dabei mittels einer Arretierungsnaht **7** festgelegt, damit die Verdeckung sicher und dauerhaft erfolgt, bis die Arretierungsnaht **7** entfernt wird. Der weitere Informationsbereich **6** ist so geschützt und auf ihm abgebildete Informationen, die mit den abgebildeten Informationen der ersten Informationsvorrichtung **2** übereinstimmen, sind für den Nutzer nicht erkennbar.

Die Arretierungsnaht **7** ist im Ausführungsbeispiel parallel verschoben zu einer Langseite der weiteren Informationsvorrichtung **5** gelegen und mittig angeordnet. Die einseitige Festlegung der ersten Informationsvorrichtung **2** und der weiteren Informationsvorrichtung **5** an der äußeren Fläche **4** der Rundschlinge erfolgt im Ausführungsbeispiel mittels der Verbindungsnaht **8** der Rundschlinge, sodass keine zusätzliche Naht zur Festlegung notwendig ist.

Ist nun die erste Informationsvorrichtung **2** und damit auch ihr Informationsbereich **3** beschädigt und nicht mehr oder nicht mehr ausreichend lesbar, kann die Arretierungsnaht **7**, mit welcher die visuelle Verdeckung der weiteren Informationsvorrichtung **5** an der Rundschlinge sichergestellt ist, entfernt werden, sodass der weitere Informationsbereich **6** für den Nutzer sichtbar wird. Die erste Informationsvorrichtung **2** kann sodann von der Rundschlinge sogar entfernt werden, so abgeschnitten werden. Wegen der vorhandenen weiteren Informationsvorrichtung **5** kann sodann die Rundschlinge weiterhin genutzt und muss nicht abgelegt werden.

Ein Entfernen der Arretierungsnaht **7** ist im Ausführungsbeispiel leicht möglich, da die Arretierungsnaht **7** perforiert ist.

Die Ausgestaltung der erfindungsgemäßen Rundschlinge als Anschlag- oder Zurrmittel **1** gewährt so eine verlängerte Nutzungsdauer, da Rundschlingen ohne lesbare Informationsvorrichtung nicht weiter eingesetzt werden dürfen, auch wenn diese ansonsten noch alle technischen Anforderungen erfüllen. Insofern gewährt die offenbarte Lösung auch eine nachhaltigere Nutzung des Anschlag- oder Zurrmittels **1.**

### Bezugszeichenliste

- 1.: Anschlag- oder Zurrmittel
- 2.: erste Informationsvorrichtung
- 3.: Informationsbereich
- 4.: äußere Fläche
- 5.: weitere Informationsvorrichtung
- 6.: weiterer Informationsbereich
- 7.: Arretierungsnaht
- 8.: Verbindungsnaht

## Patentansprüche

1. Ein biegeschlaffes textiles Anschlag- oder Zurrmittel (1)
- mit einer ersten Informationsvorrichtung (2) mit einem Informationsbereich (3), welche einseitig an einer äußeren Fläche (4) des biegeschlaffen textilen Anschlag- oder Zurrmittels (1) unverlierbar angeordnet ist, wobei der Informationsbereich (3) sichtbar ist,
- und einer weiteren Informationsvorrichtung (5) mit einem weiteren Informationsbereich (6), welche ebenfalls einseitig an der äußeren Fläche (4) des biegeschlaffen textilen Anschlag- oder Zurrmittels (1) unverlierbar angeordnet ist und wobei
- die weitere Informationsvorrichtung (5) derart reversibel an dem biegeschlaffen textilen Anschlag- oder Zurrmittel (1) festgelegt ist, dass der weitere Informationsbereich (6) visuell verdeckt ist.

2. Biegeschlaffes textiles Anschlag- oder Zurrmittel (1) nach Anspruch 1, wobei die weitere Informationsvorrichtung (5) vorzugsweise umgelegt ist, sodass der weitere Informationsbereich (6) verdeckt ist.

3. Biegeschlaffes textiles Anschlag- oder Zurrmittel (1) nach einem der vorherigen Ansprüche 1 oder 2, wobei die weitere Informationsvorrichtung (5) mittels einer Arretierungsnaht (7) oder mittels einer Verschlussvorrichtung reversibel festgelegt ist.

4. Biegeschlaffes textiles Anschlag- oder Zurrmittel (1) nach Anspruch 3, wobei die Arretierungsnaht (7) oder die Verschlussvorrichtung an einem freien Ende der weiteren Informationsvorrichtung (5) oder parallel verschoben zu einer Langseite der weiteren Informationsvorrichtung (5) gelegen, vorzugsweise parallel verschoben zu einer Langseite der weiteren Informationsvorrichtung (5) und mittig angeordnet ist.

5. Biegeschlaffes textiles Anschlag- oder Zurrmittel (1) nach einem der vorherigen Ansprüche 3 oder 4, wobei die Arretierungsnaht (7) perforiert ist.

6. Biegeschlaffes textiles Anschlag- oder Zurrmittel (1) nach einem der vorherigen Ansprüche, wobei die weitere Informationsvorrichtung (5) in einem definierten Abstand zur ersten Informationsvorrichtung (2) an der äußeren Fläche (4) des biegeschlaffen textilen Anschlag- oder Zurrmittels (1) unverlierbar angeordnet ist.

7. Biegeschlaffes textiles Anschlag- oder Zurrmittel (1) nach einem der vorherigen Ansprüche, wobei die erste Informationsvorrichtung (2) und die weitere Informationsvorrichtung (5) durch eine Verbindungsnaht (8) des biegeschlaffen textilen Anschlag- oder Zurrmittels (1) an diesem unverlierbar angeordnet sind.

8. Biegeschlaffes textiles Anschlag- oder Zurrmittel (1),
- mit einer ersten Informationsvorrichtung (2) mit einem Informationsbereich (3), welche einseitig an einer äußeren Fläche (4) des biegeschlaffen textilen Anschlag- oder Zurrmittels (1) unverlierbar angeordnet ist, wobei der Informationsbereich (3) sichtbar ist,
- und einer weiteren Informationsvorrichtung (5) mit einem weiteren Informationsbereich (6), welche ebenfalls einseitig an der äußeren Fläche (4) des biegeschlaffen textilen Anschlag- oder Zurrmittels (1) unverlierbar angeordnet ist und wobei
- die erste und die weitere Informationsvorrichtung (2), (5) mittels ein und derselben Verbindung einseitig an einer äußeren Fläche (4) des biegeschlaffen textilen Anschlag- oder Zurrmittels (1) unverlierbar festgelegt sind und die weitere Informationsvorrichtung (5) unter der ersten Informationsvorrichtung (2) angeordnet ist, sodass die erste Informationsvorrichtung (2) die weitere Informationsvorrichtung (5) verdeckt und die erste Informationsvorrichtung (2) die weitere Informationsvorrichtung (5) überragt und im überragenden Bereich an dem biegeschlaffen textilen Anschlag- oder Zurrmittel (1) reversibel festgelegt ist.

9. Biegeschlaffes textiles Anschlag- oder Zurrmittel (1) nach Anspruch 8, wobei die erste Informationsvorrichtung (2) mittels einer perforierten Naht reversibel festgelegt ist.
